# FASCICULE DE BREVET EUROPEEN

(11) **EP 1 146 300 B1**
(45) Date de publication et mention de la délivrance du brevet: **19.01.2005**
(21) Numéro de dépôt: 01400898.1
(22) Date de dépôt: 06.04.2001
(51) Int. Cl.: F25J 3/00

(54) **Echangeur vaporiseur-condenseur du type à bain**
Verdampfer/Kondensator mit Thermosiphonkreislauf
Thermosiphon boiler-condenser

(30) Priorité: 13.04.2000 FR 0004765
(43) Date de publication de la demande: 17.10.2001
(73) Titulaire: L'air Liquide, S.A. à Directoire et Conseil de Surveillance pour l'Etude et l'Exploitation des Procédés Georges Claude, 75321 Paris Cedex 07 (FR)
(72) Inventeur: Davidian, Benoît, 94100 Saint Maur (FR)

(56) Documents cités:
- DE-A- 1 551 583
- FR-A- 2 364 423
- US-A- 4 617 036
- US-A- 5 071 458
- US-A- 5 901 574

## Description

La présente invention concerne un procédé de vaporisation d'un premier fluide à l'aide d'un échangeur vaporiseur - condenseur à bain. Un procédé de cette sorte est connu du US-A-5 901 574.

De façon plus précise, l'invention concerne un échangeur vaporiseur-condenseur du type à bain entre un premier fluide à vaporiser et un deuxième fluide à condenser ainsi que l'utilisation de ce type d'échange thermique. Par vaporisation, on entend une vaporisation partielle ou totale et par condensation, on entend une condensation partielle ou totale.

Cette disposition est utilisée notamment, mais non exclusivement, dans les installations de distillation de l'air du type à double colonne où, par exemple, l'oxygène liquide qui se trouve en cuve de la colonne basse pression est vaporisé dans un vaporiseur à bain par échange de chaleur avec l'azote gazeux prélevé en tête de la colonne moyenne pression.

Le fonctionnement des échangeurs à bain impose de par ses caractéristiques propres des limitations quant à la hauteur d'échange entre le premier et le deuxième fluide ou quant à l'écart de température entre le fluide primaire et le fluide secondaire.

On comprendra mieux ce problème en se référant aux figures 1 et 2 annexées qui représentent d'une part un exemple de schéma fonctionnel d'un échangeur à bain et d'autre part un exemple de diagramme d'échange thermique entre le fluide primaire et le fluide secondaire.

Sur la figure 1, on a représenté de façon simplifiée la cuve externe 10 de l'échangeur à bain à l'intérieur de laquelle est contenu un ensemble de passages 12 pour le deuxième fluide "chaud" F2 qui entre à la partie supérieure de ces passages en 14 et en ressort à la partie inférieure en 16. En ce qui concerne le premier fluide "froid" F1 à vaporiser, il est contenu dans l'enceinte externe 10 et circule par thermosiphon de l'extrémité inférieure 12a des passages pour le deuxième fluide F2 jusqu'à son extrémité supérieure 12b, la hauteur de cette zone d'échange thermique étant égale à h.

Comme le montre mieux le diagramme de la figure 2, le premier fluide F1 à l'entrée de la zone d'échange est à une température T_{1,1} et à une pression P_{1,1}. Cette température T_{1,1} et cette pression P_{1,1} correspondent à un état de sous-refroidissement, c'est-à-dire à une température inférieure à la température de bulle T_{b1} du fluide F1 à la pression P_{1,1} en raison de la pression hydrostatique due à la hauteur de fluide F1 liquide. C'est ce que l'on va représenter sur ce diagramme. On notera T_{b} la température (de bulle) à laquelle apparaît la première bulle de gaz dans le fluide F1 au cours de l'échange thermique (à pression intermédiaire entre P_{1,1} et P_{1,2}). On comprend que l'énergie utilisée pour amener le fluide primaire à la température de bulle T_{b} est de l'énergie "perdue" pour obtenir la vaporisation du premier liquide. Sur cette figure 2, on a également représenté le deuxième fluide F2 avec sa température d'entrée dans la zone d'échange 12 qui est égale à T_{2,1} et sa température de sortie égale à T_{2,2}. On voit que le phénomène de sous-refroidissement entraîne un "effet de pincement" dans les échanges thermiques entre les deux fluides.

En outre, l'effet de thermosiphon qui permet la circulation du premier fluide F1, est rendu possible par la formation des bulles du premier fluide. Si la hauteur dans l'échangeur correspondant à la phase de "désousrefroidissement" est trop importante, l'effet de thermosiphon sera insuffisant.

On comprend que plus la hauteur h de la zone d'échange thermique est importante, plus l'effet de la pression hydrostatique sur le premier fluide à l'entrée de la zone d'échange sera important et donc plus la zone de sous-refroidissement devra l'être également. Pour permettre l'entretien de l'effet de thermosiphon assurant la circulation du premier fluide, le phénomène de "pincement" doit donc être limité. Dans les installations d'échange thermique du type à bain, cette hauteur est donc limitée à 2,5 mètres.

. Un autre inconvénient présent dans ce type d'échangeur à bain est que le "phénomène de pincement" décrit précédemment oblige à prévoir une différence de température entre la température d'entrée T_{1,1} du fluide froid F1 à vaporiser et la température T_{2,2} du fluide chaud F2 supérieure à environ 1,2°C pour permettre le fonctionnement de l'échangeur par thermosiphon en raison de "l'effet de pincement". Or, on comprend que l'augmentation de cet écart de température augmente les irréversibilités thermodynamiques, et, par voie de conséquence, diminue le rendement énergétique de l'ensemble de l'installation. Par exemple, dans le cas de la distillation des gaz de l'air à l'aide d'une double colonne, la pression de la colonne dite moyenne pression et, par voie de conséquence, la pression du compresseur d'air d'alimentation, doivent être augmentées, ce qui augmente la consommation d'énergie de l'ensemble de l'installation.

Il existe donc un réel besoin de disposer de procédés d'échange thermique dans une installation du type à bain qui permettent soit d'augmenter la hauteur verticale d'échange thermique pour diminuer l'encombrement au sol de l'installation, soit de diminuer l'écart de température entre le premier fluide et le deuxième fluide, soit encore de permettre une combinaison de ces deux caractéristiques de l'échangeur vaporiseur-condenseur.

Ce but est atteint avec le procédé de la revendication 1.

On a mis en évidence en effet que, si on augmente la pression de sortie du premier fluide, on modifie l'effet de pincement, ce qui autorise soit à augmenter la hauteur h d'échange thermique, soit à diminuer l'écart de température entre les deux fluides.

La pression de sortie du premier fluide P_{1,2} est de l'ordre de 4 bars absolus ou supérieure.

Selon une autre caractéristique, de préférence, la hauteur des passages d'échange thermique entre les deux fluides est au moins égale à 3 m.

De préférence, les passages d'échange thermique entre les deux fluides sont limités par des plaques parallèles, celles-ci pouvant être du type à ailettes brasées.

Selon une variante de mise en oeuvre, les passages peuvent être constitués par des tubes.

Selon un premier mode de mise en oeuvre, on prévoit des moyens formant enceinte comprennant une unique enceinte contenant lesdits passages d'échange thermique et dans laquelle le premier fluide circule par thermosiphon.

Selon un deuxième mode de mise en oeuvre, les moyens formant enceinte comprennent une première enceinte définissant un volume inférieur d'entrée du premier fluide et un volume supérieur de sortie du premier fluide et une deuxième enceinte raccordée respectivement aux volumes supérieur et inférieur, cette deuxième enceinte pouvant se réduire à une tuyauterie.

D'autres caractéristiques et avantages de l'invention apparaîtront mieux à la lecture de la description qui suit de plusieurs modes de réalisation de l'invention donnés à titre d'exemple non limitatifs. La description se réfère aux figures annexées sur lesquelles :
la figure 1, déjà décrite, est une vue simplifiée d'un échangeur à bain connu ;
la figure 2, déjà décrire, montre le diagramme d'échange thermique de l'échangeur à bain de la figure 1 ;
la figure 3 montre un premier exemple de réalisation d'un échangeur à bain conforme à l'invention utilisé dans la distillation de l'air ;
la figure 4 est un diagramme d'échange thermique de fonctionnement de l'échangeur à bain de la figure 3 ;
la figure 5 montre une variante de réalisation de l'échangeur à bain selon l'invention ; et
la figure 6 montre la courbe de variation du sous-refroidissement en fonction de la pression du liquide, pour une hauteur hydrostatique de 1 mètre.

En se référant tout d'abord aux figures 3 et 4, on va décrire un premier mode de réalisation de l'échangeur à bain selon l'invention. Dans la description qui suit, on va plus particulièrement considérer le cas où le fluide froid à vaporiser est de l'oxygène liquide et où le fluide chaud est de l'azote gazeux, ce qui est par exemple le cas lors de la distillation cryogénique des gaz de l'air avec un schéma du type double colonne. Cependant, il va de soi que la présente invention peut être appliquée à l'échange thermique entre deux autres fluides par exemple à la séparation cryogénique de gaz de synthèse tel que le méthane, le monoxyde de carbone, l'hydrogène ...

En se référant tout d'abord aux figures 3 et 4, on va décrire un premier mode de réalisation de l'échangeur à bain. On a représenté l'enceinte externe 20 contenant le premier fluide F1 qui est dans l'exemple considéré de l'oxygène pur. A la partie supérieure de l'enceinte 20, on trouve l'interface 22 entre le premier fluide F1 sous forme liquide et le fluide F1 sous forme de vapeur récupérée à la partie supérieure de l'enceinte. A l'intérieur de cette enceinte, on trouve un module d'échange thermique 24 qui définit de façon connue en soi des passages 26 pour le deuxième fluide "chaud" F2 qui dans l'exemple considéré est de l'azote pur, ces passages s'étendent entre une boîte d'entrée 28 raccordée à la conduite d'entrée 30 et une boîte de sortie 32 raccordée à la conduite de sortie 34. Ces passages, comme cela est connu, peuvent être constitués par des tubes ou encore par des plaques parallèles définissant le circuit du deuxième fluide. Ces passages peuvent être verticaux comme cela est représenté sur la figure 3, horizontaux ou obliques. Le module d'échange thermique 24 définit également des passages verticaux pour la circulation du premier fluide F1, c'est-à-dire de l'oxygène.

Comme on l'a déjà indiqué, dans ce type d'échangeur à bain, le fluide à vaporiser F1 circule par thermosiphon dans les passages d'échange thermique verticaux. Le fluide F1 présente à son entrée, c'est-à-dire à l'extrémité inférieure 24a du module d'échange, une température T_{1,1} et une pression P_{1,1} et une température T_{1,2} et une pression P_{1,2} à l'extrémité supérieure 24b du module d'échange. On appelle h la hauteur totale du module d'échange, c'est-à-dire la longueur de circulation du premier fluide entre l'extrémité d'entrée 24a et l'extrémité de sortie 24b.

Le deuxième fluide, qui est de l'azote gazeux dans l'exemple considéré, entre à la température T_{2,1} par la conduite 30 et sort du module d'échange sous forme liquide à la température T_{2,2}.

Sur la figure 4, on a représenté l'échange thermique entre le fluide F1 (oxygène pur) et le fluide F2 (azote pur). La courbe A, sensiblement verticale du fait que le fluide F2 est de l'azote pur, montre l'évolution de ce fluide entre son entrée et sa sortie du module d'échange. La courbe B montre l'évolution du premier fluide (oxygène pur). Elle comporte une première partie B1 correspondant au "désousrefroidissement" de l'oxygène et une partie B2 de vaporisation partielle de l'oxygène à partir de la température de bulle Tb de l'oxygène.

Comme on l'a déjà expliqué, en augmentant la pression de sortie P_{1,2} du premier fluide, on peut diminuer "l'effet de pincement" ce qui permet d'augmenter la hauteur h d'échange et/ou de diminuer l'écart de température T_{2,2}-T_{1,1}.

Dans le cas de la distillation cryogénique des gaz de l'air avec un schéma du type double colonne, la pression P_{1,2} de sortie du premier fluide (oxygène) dépend de la pression en sortie de l'installation complète contenant l'échangeur à bain en prenant en compte la perte de charge due à l'appareillage entre la sortie de l'échangeur et la sortie de l'installation complète. Si la sortie de l'installation est à la pression atmosphérique, la pression à la sortie de l'échangeur à bain est de l'ordre de 1,3 bars absolus.

Il va de soi que pour augmenter la pression de sortie P_{1,2} du premier fluide, il est nécessaire d'augmenter la pression du fluide chaud F2 et par voie de conséquence la pression du gaz à l'entrée de l'installation (par exemple de l'air).

Si l'on admet une pression P_{1,2} de 4 bars absolus, on peut construire un échangeur à bain dont la hauteur h du module d'échange est égale à 3 ou 4 mètres, en conservant un écart de température de l'ordre de 1,2°C.

Avec la même pression de sortie de 4 bars absolus et en maintenant une hauteur h de 2 mètres, on peut ramener l'écart de température à 0,4 ou 0,5°C.

Sur la figure 5, on a représenté une variante de réalisation de l'échangeur à bain.

L'échangeur comprend une enceinte principale 40 dans laquelle est monté le module d'échange 42. L'enceinte 40 définit également une chambre inférieure d'entrée 44 du premier fluide et une chambre supérieure 46 de sortie du premier fluide avec un prélèvement 48 du premier fluide vaporisé. L'échangeur comprend également une enceinte 50 de recirculation du premier fluide à l'état essentiellement liquide qui est raccordée aux chambres supérieure et inférieure par des conduites 52 et 54. Cette enceinte pourrait se réduire à une simple tuyauterie.

Sur la figure 6, on a représenté les variations ΔTb du sous-refroidissement induit par une hauteur hydrostatique de 1 m en fonction de la pression P pour l'oxygène pur (courbe I) et pour le méthane pur (courbe II). On voit que plus la pression (P) est élevée, plus l'effet de sous-refroidissement est faible. Ces courbes permettent de mieux comprendre l'effet favorable de l'augmentation de la pression du premier fluide sur "l'effet de pincement". En effet, plus la pression de sortie P_{1,2} est élevée, plus on pourra augmenter la hauteur h d'échange, c'est-à-dire la pression hydrostatique (P_{1,2}-P_{1,1}) tout en conservant la même variation du sous-refroidissement ΔTb.

## Revendications

1. Procédé de vaporisation d'un premier fluide (F1) à l'aide d'un échangeur vaporiseur-condenseur à bain comprenant les étapes suivantes :
- on fait circuler un deuxième fluide (F2) dans des passages verticaux d'échange, ledit deuxième fluide ayant une température de sortie T_{2,2} ;
- on fait circuler de bas en haut sur une hauteur h par thermosiphon ledit premier fluide entre lesdits passages d'échange thermique, ledit premier fluide ayant une température d'entrée T_{1,1} (T_{1,1} < T_{2,2}), la fraction vaporisée dudit premier fluide ayant une pression de sortie P_{1,2} ;
- on donne à ladite pression P_{1,2} une valeur supérieure à la pression minimale de sortie de la fraction vaporisée du premier fluide nécessaire pour permettre le fonctionnement de l'installation dans laquelle est monté ledit échangeur ; et
- on choisit la hauteur h des passages d'échange thermique et la température T_{2,2} dudit deuxième fluide de telle manière qu'au moins une des deux conditions suivantes soit remplie :
- la hauteur h desdits passages d'échange thermique est au moins égale à 2,5 m ; et
- la température T_{2,2} dudit deuxième fluide est inférieure à T_{1,1} + 1,2°C
**caractérisée en ce que** ladite pression minimale PₘS étant de l'ordre de 1,3 bars absolus, la pression de sortie P_{1,2} dudit premier fluide à vaporiser est de l'ordre de 4 bars absolus ou supérieure.

2. Procédé selon la revendication 1, **caractérisé en ce que** la hauteur desdits passages d'échange (26) est au moins égale à 3 mètres.

3. Procédé selon l'une quelconque des revendications 1 ou 2, **caractérisé en ce que** ladite température T_{2,2} du second fluide est comprise entre T_{1,1} + 1,2°C et T_{1,1} + 0°C.

4. Procédé selon l'une quelconque des revendications 1 à 3, **caractérisé en ce que** lesdits passages d'échange thermique (26) sont limités par des plaques parallèles.

5. Procédé selon la revendication 4, **caractérisé en ce que** lesdites plaques parallèles sont du type à ailettes brasées.

6. Procédé selon l'une quelconque des revendications 1 à 5, **caractérisé en ce que** lesdits passages d'échange thermique (26) sont des tubes.

7. Procédé selon l'une quelconque des revendications 1 à 6, **caractérisé en ce qu'**on prevoit l'échangeur avec moyens formant enceinte comprennant une unique enceinte (20) contenant lesdits passages d'échange thermique (26) et dans laquelle ledit premier fluide circule par thermosiphon.

8. Procédé selon l'une quelconque des revendications 1 à 6, **caractérisé en ce que** lesdits moyens formant enceinte comprennent une première enceinte (40) définissant un volume inférieur d'entrée (44) du premier fluide et un volume supérieur de sortie (46) du premier fluide et une deuxième enceinte (50) raccordée respectivement auxdits volumes supérieur et inférieur.

9. Application du procédé selon l'une quelconque des revendications 1 à 8 à la séparation cryogénique des gaz de l'air.

10. Application du procédé selon l'une quelconque des revendications 1 à 8 à la séparation cryogénique de gaz de synthèse.

## Claims

1. Process for vaporizing a first fluid (F1) using a reboiler/condenser bath heat exchanger comprising the following steps:
- a second fluid (F2) is made to flow through vertical exchange passages, the said second fluid having an exit temperature T_{2,2};
- the said first fluid is made to flow from the bottom up over a height h by thermosiphon effect between the said heat exchange passages, the said first fluid having an entry temperature T_{1,1} (where T_{1,1} < T_{2,2}) and the vaporized fraction of the said first fluid having an exit pressure P_{1,2};
- the said pressure P_{1,2} is given a value greater than the minimum exit pressure of the vaporized fraction of the first fluid needed to allow the plant in which the said heat exchanger is mounted to operate; and
- the height h of the heat exchange passages and the temperature T_{2,2} of the said second fluid are chosen in such a way that at least one of the two following conditions is fulfilled:
- the height h of the said heat exchange passages is at least equal to 2.5 m; and
- the temperature T_{2,2} of the said second fluid is less than T_{1,1} + 1.2°C,
**characterized in that**, the said minimum pressure P_{m,ex} being about 1.3 bar absolute, the exit pressure P_{1,2} of the said first fluid to be vaporized is about 4 bar absolute, or higher.

2. Process according to Claim 1, **characterized in that** the height of the said exchange passages (26) is at least equal to 3 metres.

3. Process according to any either one of Claims 1 and 2, **characterized in that** the said temperature T_{2,2} of the second fluid is between T_{1,1} + 1.2°C and T_{1,1} + 0°C.

4. Process according to any one of Claims 1 to 3, **characterized in that** the said heat exchange passages (26) are bounded by parallel plates.

5. Process according to Claim 4, **characterized in that** the said parallel plates are of the type with brazed fins.

6. Process according to any one of Claims 1 to 5, **characterized in that** the said heat exchange passages (26) are tubes.

7. Process according to any one of Claims 1 to 6, **characterized in that** the heat exchanger is provided with vessel-forming means comprising a single vessel (20) which contains the said heat exchange passages (26) and through which the said first fluid flows by thermosiphon effect.

8. Process according to any one of Claims 1 to 6, **characterized in that** the said vessel-forming means comprise a first vessel (40) defining a lower volume (44) for the entry of the first fluid and an upper volume (46) for the exit of the first fluid and a second vessel (50) connected to the said upper and lower volumes, respectively.

9. Application of the process according to any one of Claims 1 to 8 to the cryogenic separation of the gases in the air.

10. Application of the process according to any one of Claims 1 to 8 to the cryogenic separation of synthesis gases.

## Patentansprüche

1. Verfahren zum Verdampfen eines ersten Fluids (F1) mittels eines Badverdampfer/Kondensators, das die folgenden Schritte-umfasst:
- in vertikalen Wärmetauschpassagen lässt man ein zweites Fluid (F2) zirkulieren, das eine Austrittstemperatur T_{2,2} aufweist,
- von unten bis oben auf eine Höhe h lässt man durch Thermosiphoneffekt das erste Fluid zwischen den Wärmetauschpassagen zirkulieren, wobei das erste Fluid eine Eintrittstemperatur T_{1,1} (T_{1,1} < T_{2,2}) aufweist, wobei der verdampfte Teil des ersten Fluids einen Austrittsdruck P_{1,2} aufweist,
- dem Druck P_{1,2} wird ein Wert größer als der Mindestaustrittsdruck des verdampften Teils des ersten Fluids verliehen, der notwendig ist, um den Betrieb der Anlage zu ermöglichen, in der der Wärmetauscher angeordnet ist, und
- die Höhe h der Wärmetauschpassagen und die Temperatur T_{2,2} des zweiten Fluids werden so gewählt, dass zumindest eine der zwei folgenden Bedingungen erfüllt ist:
- die Höhe h der Wärmetauschpassagen beträgt zumindest 2,5 m und
- die Temperatur T_{2,2} des zweiten Fluids ist kleiner als T_{1,1} + 1,2°C,
**dadurch gekennzeichnet, dass** der Mindestdruck PₘS in der Größenordnung von 1,3 absoluten Bar liegt und der Austrittsdruck P_{1,2} des ersten zu verdampfenden Fluids in der Größenordnung von 4 absoluten Bar oder höher liegt.

2. Verfahren nach Anspruch 1, **dadurch gekennzeichnet, dass** die Höhe der Wärmeaustauschpassagen (26) zumindest gleich 3 Meter ist.

3. Verfahren nach einem der Ansprüche 1 oder 2, **dadurch gekennzeichnet, dass** die Temperatur T_{2,2} des zweiten Fluids zwischen T_{1,1} + 1,2°C und T_{1,1} + 0°C liegt.

4. Verfahren nach einem der Ansprüche 1 bis 3, **dadurch gekennzeichnet, dass** die Wärmeaustauschpassagen (26) durch parallele Platten begrenzt sind.

5. Verfahren nach Anspruch 4, **dadurch gekennzeichnet, dass** die parallelen Platten von der Art mit hartgelöteten Flügeln sind.

6. Verfahren nach einem der Ansprüche 1 bis 5, **dadurch gekennzeichnet, dass** die Wärmeaustauschpassagen (26) Rohre sind.

7. Verfahren nach einem der Ansprüche 1 bis 6, **dadurch gekennzeichnet, dass** der Wärmetauscher mit Mitteln versehen wird, die einen abgeschlossenen Raum bilden, der eine einzelnen abgeschlossenen Raum (20) umfasst, der die Wärmetauschpassagen (26) enthält und in dem das erste Fluid durch Thermosiphoneffekt zirkuliert.

8. Verfahren nach einem der Ansprüche 1 bis 6, **dadurch gekennzeichnet, dass** die einen abgeschlossenen Raum bildenden Mittel einen ersten abgeschlossenen Raum (40) umfassen, der ein unteres Volumen (44) für den Eintritt des ersten Fluids und ein oberes Volumen (46) für den Austritt des ersten Fluids definiert, und einen zweiten abgeschlossenen Raum (50), der an das obere beziehungsweise untere Volumen angeschlossen ist.

9. Verwendung des Verfahrens nach einem der Ansprüche 1 bis 8 zur Tiefsttemperaturtrennung der Gase der Luft.

10. Verwendung des Verfahrens nach einem der Ansprüche 1 bis 8 zur Tiefsttemperaturtrennung von Synthesegas.
